# EUROPÄISCHE PATENTSCHRIFT

(11) **EP 1 359 256 B1**
(45) Veröffentlichungstag und Bekanntmachung des Hinweises auf die Patenterteilung: **23.01.2008**
(21) Anmeldenummer: 03450098.3
(22) Anmeldetag: 23.04.2003
(51) Int. Cl.: E01F 13/08

(54) **Vorrichtung zum Absperren einer Abstellfläche für ein Fahrzeug**
Device for shutting off a parking space for a car
Dispositif de fermeture d'une place de parking pour une voiture

(30) Priorität: 29.04.2002 AT 2742002
(43) Veröffentlichungstag der Anmeldung: 05.11.2003
(73) Patentinhaber: Sensenwerk Sonnleithner GesmbH & Co.KG, 4460 Losenstein (AT)
(72) Erfinder: Wartecker, Siegfried, 4461 (AT)
(74) Vertreter: Hübscher, Helmut

(56) Entgegenhaltungen:
- EP-A- 0 363 241
- EP-A- 0 849 400
- FR-A- 2 289 678
- US-A- 3 750 331

## Beschreibung

Die Erfindung bezieht sich auf eine Vorrichtung zum Absperren einer Abstellfläche für ein Fahrzeug mit einer Bodenplatte und mit einem auf der Bodenplatte umklappbar gelagerten Sperrbügel, dessen rohrförmige Steher auf von der Bodenplatte aufragenden Laschen mit Hilfe von die Laschen durchsetzenden Lagerbolzen gelagert sind.

Um eine Abstellfläche für ein Fahrzeug gegen eine unbefugte Benützung zu sperren, ist es bekannt, Sperrbügel einzusetzen, die auf einer Bodenplatte umklappbar gelagert sind und in der hochgeschwenkten Sperrstellung verriegelt werden. Die Lagerung dieser Sperrbügel, die üblicherweise einen verriegelbaren Mittelsteher und zwei Seitensteher aufweisen, erfolgt über von einer Bodenplatte aufragenden Laschen, die in die offenen Enden der rohrförmigen Steher eingreifen und von in den Stehern gehaltenen Lagerbolzen durchsetzt werden. Nachteilig bei dieser bekannten Lagerung ist allerdings, daß in der umgeklappten Offenstellung des Sperrbügels die Stirnseiten der stählernen Steher beim unbeabsichtigten Überfahren die Luftreifen des Fahrzeuges mit ihren vergleichsweise scharfen Stirnkanten gefährden.

Der Erfindung liegt somit die Aufgabe zugrunde, eine Vorrichtung zum Absperren einer Abstellfläche für ein Fahrzeug der eingangs geschilderten Art so auszugestalten, daß der in die Offenstellung umgeklappte Sperrbügel ohne Gefährdung der Luftreifen eines Fahrzeuges überfahren werden kann.

Die Erfindung löst die gestellte Aufgabe dadurch, daß in die lagerseitigen Enden der rohrförmigen Steher Lagerkörper eingesetzt sind, die über die Stirnseiten der Steher vorstehende, gerundete Endkappen mit einem Aufnahmeschlitz für die jeweilige Lasche bilden.

Zufolge dieser Maßnahmen belasten nicht die scharfkantigen Stirnseiten der Steher die Luftreifen beim Überfahren des Sperrbügels, sondern die gerundeten Endkappen der Lagerkörper, die in die lagerseitigen Enden der rohrförmigen Steher eingesetzt sind, so daß der umgeklappte Sperrbügel ohne Gefährdung der Luftreifen überfahren werden kann. Trotz der gerundeten Endkappen der Lagerkörper werden einfache Konstruktionsverhältnisse für die Lagerung des Sperrbügels sichergestellt, weil die Laschen in entsprechende Aufnahmeschlitze der Endkappen eingreifen und in bewährter Weise über Lagerbolzen mit den Lagerkörpern bzw. den Stehern verbunden werden können. Um den Sperrbügel beim Umklappen in die Offenstellung möglichst flach an den Boden anzulegen, ist der Abstand der Gelenkbolzen von der Bodenplatte an den Radius der rohrförmigen Steher anzupassen. Wird der Durchmesser des mittleren Stehers wegen der Aufnahme einer Verriegelungseinrichtung größer als der der Seitensteher gewählt, so empfiehlt es sich, die Lagerbolzen der Seitensteher in den Endkappen vorzusehen, damit trotz einer ausreichenden Rundung der Überstand der Endkappen über die Lagerbolzen klein gehalten werden kann. Im Bereich des mittleren Stehers durchsetzt dann der Lagerbolzen den rohrförmigen Steher mit dem eingesetzten Lagerkörper.

Schließen die in die Aufnahmeschlitze der Lagerkörper eingreifenden Laschen in der umgeklappten Stellung des Sperrbügels auf der Oberseite der Endkappen mit diesen bündig ab, so ergeben die Endkappen auch eine Abdeckung für die von der Bodenplatte aufragenden Laschen, die ja ebenfalls eine scharfkantige Stirnseite bilden können.

Die Lagerkörper mit den die Stirnseiten der Steher abdeckenden, gerundeten Endkappen können aus Metall hergestellt sein. Besonders günstige Konstruktionsverhältnisse ergeben sich allerdings, wenn diese Lagerkörper aus Kunststoff gefertigt sind, weil in diesem Fall nicht nur die Herstellung vereinfacht werden kann, sondern auch die Schutzfunktion der Endkappen aufgrund der mechanischen Eigenschaften dieses Werkstoffes besser erfüllt wird.

In der Zeichnung ist der Erfindungsgegenstand beispielsweise dargestellt. Es zeigen
- Fig. 1: eine erfindungsgemäße Vorrichtung zum Absperren einer Abstellfläche für ein Fahrzeug in einer zum Teil aufgerissenen, schematischen Vorderansicht in der Sperrstellung und
- Fig. 2: diese Vorrichtung in der umgeklappten Offenstellung des Sperrbügels in einer Seitenansicht.

Die dargestellte Vorrichtung zum Absperren einer Abstellfläche für ein Fahrzeug besteht aus einer im Bereich der Zufahrt der Abstellfläche verankerbaren Bodenplatte 1, die zur Verankerung mit Befestigungslöchern 2 versehen ist, und aus einem Sperrbügel 3, der einen mittleren Steher 4 und zwei seitliche Steher 5 aufweist. Zur Lagerung dieses Sperrbügels 3 bildet die Bodenplatte 1 aufragende Laschen 6, auf denen die rohrförmigen Steher 4 und 5 mit Hilfe von Lagerbolzen 7 schwenkbar gelagert sind. Die Laschen 6 greifen nicht in herkömmlicher Weise in die offenen Enden der rohrförmigen Steher 4 und 5 ein, sondern wirken mit Lagerkörpern 8 zusammen, die in die offenen Enden der rohrförmigen Steher 4 und 5 eingesetzt sind und über die Stirnseiten der Steher 4 und 5 vorstehende, gerundete Endkappen 9 bilden. Diese aus Kunststoff gefertigten Lagerkörper 8 weisen zumindest im Bereich der Endkappen 9 Aufnahmeschlitze 10 für die Laschen 6 auf, so daß die Lagerbolzen 7 die Lagerkörper 8 und die in die Aufnahmeschlitze 10 eingreifenden Laschen 6 durchsetzen.

Wie der Fig. 1 entnommen werden kann, ist der mittlere Steher 4 mit einer Verriegelungseinrichtung 11 für die hochgeschwenkte Sperrstellung des Sperrbügels 3 versehen. Diese über ein Schloß 12 betätigbare Verriegelungseinrichtung 11 bedingt einen größeren Durchmesser des mittleren Stehers 4, der somit den kleinsten möglichen Abstand der Lagerbolzen 7 von der Bodenplatte 1 bestimmt. Im Gegensatz zu dem mittleren Steher 4 durchsetzen die Lagerbolzen 7 der seitlichen Steher 5 nur die Endkappen 9, nicht aber die rohrförmigen Steher 5. Durch diese Maßnahme kann der Überstand der Endkappen 9 über die Lagerbolzen 7 vergleichsweise klein gehalten werden, was vorteilhafte Belastungsverhältnisse sicherstellt und eine kalottenförmige Ausbildung der Endkappe 9 erlaubt. Die Endkappe 9 im Bereich des mittleren Stehers 4 kann demgegenüber mit einer abgeflachten Wölbung ausgebildet werden, wenn der Abstand der Lagerbolzen 7 von der Grundplatte 1 möglichst klein gehalten werden soll. Trotzdem bleibt die Schutzwirkung der Endkappe 9 erhalten, wie dies anhand der Fig. 2 unmittelbar ersichtlich wird. Wird nach einer Entriegelung des mittleren Stehers 4 der Sperrbügel 3 aus der Sperrlage nach der Fig. 1 in die Offenstellung nach der Fig. 2 umgeklappt, so bilden die Endkappen 9 bei einem unbeabsichtigten Überfahren des Sperrbügels 3 die zu überwindenden Fahrhindernisse, die aufgrund der Werkstoffwahl und vor allem der gerundeten Form den Luftreifen vor einer Beschädigung schützen. Die scharfkantigen Stirnseiten der Steher 4 und 5 werden durch die Endkappen 9 genauso abgedeckt wie die Stirnseiten der Laschen 6 in ihrem oberen Bereich, so daß der Sperrbügel 3 in der umgeklappten Offenstellung gefahrlos überrollt werden kann.

## Patentansprüche

1. Vorrichtung zum Absperren einer Abstellfläche für ein Fahrzeug mit einer Bodenplatte (1) und mit einem auf der Bodenplatte (1) umklappbar gelagerten Sperrbügel (3), dessen rohrförmige Steher (4, 5) auf von der Bodenplatte (1) aufragenden Laschen (6) mit Hilfe von die Laschen (6) durchsetzenden Lagerbolzen (7) gelagert sind, **dadurch gekennzeichnet, daß** in die lagerseitigen Enden der rohrförmigen Steher (4, 5) Lagerkörper (8) eingesetzt sind, die über die Stirnseiten der Steher (4, 5) vorstehende, gerundete Endkappen (9) mit einem Aufnahmeschlitz (10) für die jeweilige Lasche (6) bilden.

2. Vorrichtung nach Anspruch 1, **dadurch gekennzeichnet, daß** die in die Aufnahmeschlitze (10) der Lagerkörper (8) eingreifenden Laschen (6) in der umgeklappten Stellung des Sperrbügels (3) auf der Oberseite der Endkappen (9) mit diesen bündig abschließen.

3. Vorrichtung nach Anspruch 1 oder 2, **dadurch gekennzeichnet, daß** die Lagerkörper (8) aus Kunststoff gefertigt sind.

## Claims

1. Device for closing off a parking space for a vehicle, having a base plate (1) and a locking bar (3) arranged in such a way that it can be pivoted on the base plate (1), of which the tubular vertical members (4, 5) are mounted on tab elements (6) protruding from the base plate (1) with the aid of bearing pins (7) passing through the tab elements (6), **characterised in that** bearing bodies (8) are inserted into the bearing-side ends of the tubular vertical members (4, 5) and form rounded end caps (9) projecting over the end faces of the tubular vertical members (4, 5) with a receiving slot (10) for the respective tab element (6).

2. Device according to claim 1, **characterised in that** the tab elements (6) engaging in the receiving slots (10) of the bearing bodies (8) end on the upper side of the end caps (9) flush therewith in the pivoted position of the locking bar (3).

3. Device according to claim 1 or 2, **characterised in that** the bearing bodies (8) are produced from synthetic material.

## Revendications

1. Dispositif de fermeture d'une place de stationnement pour un véhicule, comprenant une plaque de sol (1) et un étrier de blocage (3), monté de façon à pouvoir être rabattu sur la plaque de sol (1), dont des chandelles (4, 5) à forme tubulaire sont montées sur des pattes (6) faisant saillie de la plaque de sol (1), à l'aide de boulons de palier (7) traversant les pattes (6), **caractérisé en ce que**, dans les extrémités situées côté palier des chandelles (4, 5) tubulaires, sont insérés des corps de palier (8), formant des capuchons d'extrémité (9) arrondis, faisant saillie sur les faces frontales des chandelles (4, 5), avec une fente de logement (10) pour la patte (6) respective.

2. Dispositif selon la revendication 1, **caractérisé en ce que** les pattes (6), s'engageant dans les fentes de logement (10) des corps de palier (8) lorsque l'étrier de blocage (3) est à la position rabattue, s'achèvent sur la face supérieure des capuchons d'extrémité (9), en affleurement avec ceux-ci.

3. Dispositif selon la revendication 1 ou 2, **caractérisé en ce que** les corps de palier (8) sont fabriqués en matière synthétique.
